# FASCICULE DE BREVET EUROPEEN

(11) **EP 3 042 250 B1**
(45) Date de publication et mention de la délivrance du brevet: **05.07.2017**
(21) Numéro de dépôt: 14728349.3
(22) Date de dépôt: 26.05.2014
(51) Int. Cl.: G04B 13/02, G04B 35/00

(54) **MOBILE HORLOGER A RATTRAPAGE DE JEU**
TRIEBFEDER EINER UHR MIT SPIELNACHSTELLUNG
TIMEPIECE MOBILE WITH CLEARANCE COMPENSATION

(30) Priorité: 03.09.2013 EP 13004316
(43) Date de publication de la demande: 13.07.2016
(73) Titulaire: Patek Philippe SA Genève, 1204 Genève (CH)
(72) Inventeur: MAIER, Frédéric, 2000 Neuchâtel (CH); KRÜTTLI, Anthony, 25390 Orchamps-Vennes (FR)
(74) Mandataire: Micheli & Cie SA
(86) Numéro de dépôt international: PCT/IB2014/061723
(87) Numéro de publication internationale: WO 2015/033238

(56) Documents cités:
- EP-A1- 2 172 815
- CH-A- 218 688
- CH-A- 231 519
- CH-A- 281 186
- JP-A- S5 334 570

## Description

La présente invention a pour objet un mobile horloger, roue, pignon ou couronne dentée destinée à être incorporé dans un rouage ou chaîne cinématique et coopérant donc avec au moins un autre mobile ou engrenage, ce mobile horloger devant permettre de supprimer tout jeu entre sa denture et celle de l'autre mobile avec lequel il engrène. Cette invention concerne donc un mobile horloger à rattrapage de jeu.

Différents types d'engrenage à rattrapage de jeu sont connus. Le document US 2808033 décrit un engrenage à rattrapage de jeu comprenant une première roue dentée solidaire d'un axe et une seconde roue dentée, de même diamètre que la première roue dentée, solidaire d'un tube. L'axe de la première roue dentée s'étend dans le tube de la seconde roue dentée et est fixé à ce tube à son extrémité libre de manière à ce que les dentures des première et seconde roues soient décalées. L'axe et le tube forment une barre de torsion permettant aux roues de se décaler angulairement par déformation élastique de cette barre de torsion.

Un tel engrenage à rattrapage de jeu présente des inconvénients majeurs qui sont, son encombrement dû à la longueur de l'axe et du tube et le couple très important nécessaire pour décaler angulairement les roues l'une par rapport à l'autre ce qui induit des forces de frottements élevées entre cet engrenage à rattrapage de jeu et l'engrenage avec lequel il engrène ce qui peut conduire à des pertes d'énergie élevées et un mauvais rendement de la chaîne cinématique ainsi réalisée.

Le document US 2002/0121152 décrit un engrenage à rattrapage de jeu comprenant deux roues dentées coaxiales reliées par un ressort. En position de repos les roues dentées sont décalées angulairement. Cet engrenage à rattrapage de jeu est encombrant, les roues dentées devant être épaisses pour loger le ressort et l'ensemble n'est pas monobloc ce qui complique son montage dans une chaîne de transmission.

La présente invention a pour but la réalisation d'un mobile horloger à rattrapage de jeu qui soit très peu encombrant, surtout de très faible épaisseur, et qui soit monobloc pour faciliter son incorporation dans un mécanisme. Un autre but de la présente invention est de réaliser un mobile horloger à rattrapage de jeu dans lequel le couple nécessaire pour déplacer les deux roues dentées soit faible pour ne pas obérer le rendement d'une chaîne de transmission comportant un tel mobile à rattrapage de jeu. Un autre but est de réaliser un mobile horloger à rattrapage de jeu de faible poids.

Ainsi la présente invention a pour objet un mobile horloger à rattrapage de jeu obviant aux inconvénients précités constitué d'un ensemble monobloc selon la revendication 1.

Le dessin annexé illustre schématiquement et à titre d'exemple plusieurs formes d'exécution du mobile horloger à rattrapage de jeu selon l'invention.
La figure 1 est une vue en plan d'une première forme d'exécution du mobile horloger à rattrapage de jeu.
La figure 2 est une vue en coupe selon la ligne A-A de la figure 1.
La figure 3 est une vue en plan d'un premier élément du mobile horloger à rattrapage de jeu illustré aux figures 1 et 2.
La figure 4 est une vue en plan d'un second élément du mobile horloger à rattrapage de jeu illustré aux figures 1 et 2.
Les figures 5, 6 et 7 illustrent en plan, à plus petite échelle, des variantes d'exécution du second élément du mobile horloger à rattrapage de jeu.
La figure 8 est une vue en plan d'une seconde forme d'exécution du mobile horloger à rattrapage de jeu.
La figure 9 est une vue en coupe selon la ligne B-B de la figure 8.
La figure 10 illustre le couple consommé par le mobile horloger en pourcent par rapport au couple disponible en fonction de la raideur angulaire entre les deux serges dentées du mobile horloger.

La première forme d'exécution du mobile horloger à rattrapage de jeu illustrée aux figures 1 à 4 est constituée d'un premier élément 1 (fig. 3) comportant une première serge dentée 1.1 un premier moyeu 1.2 et des premiers bras rigides 1.3 reliant rigidement la première serge dentée 1.1 au premier moyeu 1.2 et d'un second élément 2 comportant une seconde serge dentée 2.1, un second moyeu 2.2. et des seconds bras élastiquement déformables 2.3 reliant le second moyeu 2.2 à la seconde serge 2.1.

Au moins un des moyeux 1.2, 2.2 est légèrement plus épais que la serge et les bras correspondants de sorte que lorsque les deux éléments 1 et 2 sont superposés et solidarisés par leurs moyeux 1.2, 2.2 les bras 1.3, 2.3 et les serges 1.1, 2.1 de ces deux éléments 1, 2 ne se touchent pas mais sont séparés par un jeu qui peut être très faible de l'ordre de quelques millièmes, voir centièmes, de millimètres, l'épaisseur des serges 1.2 et 2.1 étant de l'ordre de quelques centièmes de millimètres, par exemple 10, 15 ou 20 centièmes de millimètres.

Suivant les matériaux utilisés pour la réalisation des premier et second éléments 1, 2 leur assemblage se fait par collage, soudure ou fusionnement (fusion bonding) de leurs moyeux 1.2, 2.2 l'un contre l'autre.

Ces premier et second éléments 1, 2 peuvent bien entendu être rendu solidaire l'un de l'autre par tout autre moyen notamment des moyens de serrage mécanique.

Le nombre de dents de la première serge 1.1 est de préférence identique au nombre de dents de la seconde serge 2.1, les pas de ces deux dentures sont également de préférence identiques, par contre la forme des dents de la première serge 1.1 peut être indifféremment identique ou différente de la forme des dents de la seconde serge 2.1.

Les bras 1.2 du premier élément sont rigides, non déformables élastiquement, et leur dimensionnement est prévu en fonction du couple que ce mobile horloger doit pouvoir transmettre. Ces premiers bras rigides peuvent être remplacés par toute liaison rigide, par exemple une planche.

Ce premier élément 1 du mobile horloger à rattrapage de jeu de cette première forme d'exécution comporte encore en son centre et relié à son premier moyeu 1.2 un dispositif de fixation par pincement 1.4 pour fixer le mobile horloger à rattrapage de jeu sur un axe.

Dans une variante le premier moyeu peut être collé sur un axe ou sur une pièce métallique permettant le chassage de l'ensemble sur un axe.

Le second élément 2 comporte encore des bras de butée 2.4 rigides s'étendant radialement de son second moyeu 2.2 vers la seconde serge 2.1 dont les extrémités libres sont situées entre des butées 2.5 que comporte la périphérie interne de la seconde serge. Ces bras de butée 2.4 et ces butées 2.5 limitent l'amplitude du déplacement angulaire que la seconde serge 2.1 peut effectuer par rapport au second moyeu pour éviter que les bras élastiques 2.3 de ce second élément 2 ne se cassent accidentellement lors de manipulations ou de chocs.

De préférence le premier élément 1 et le second élément 2 sont réalisés à partir d'une plaque (Wafer) de silicium par exemple par gravure selon le procédé DRIE (Deep reactive-ion-etching) et l'assemblage du premier et second éléments 1.2 se fait par soudage (fusion bonding) de leurs moyeux respectifs 1.2, 2.2 l'un sur l'autre.

La fixation du premier élément 1 sur le second élément 2 se fait de manière à ce que la denture de la seconde serge 2.1 soit décalée angulairement par rapport à la denture de la première serge 1.1 alors que les seconds bras élastiques 2.3 du second élément sont à l'état de repos, non déformés élastiquement. Le décalage des dentures de la première serge 1.1 et de la seconde serge 2.1 est tel que quel que soit l'entraxe entre le mobile horloger à rattrapage de jeu et le mobile avec lequel il engrène et quelle que soit sa position angulaire une dent du mobile avec lequel il engrène soit pincée entre deux dents du mobile horloger à rattrapage de jeu.

Une fois les deux ensembles 1, 2 assemblés le mobile horloger à rattrapage de jeu est monobloc, très mince et donc peu encombrant particulièrement en hauteur ou épaisseur. Lorsqu'il est réalisé en silicium il est extrêmement précis du fait des nouvelles techniques d'usinage et son matériau est sans fatigue. En fonction, ce mobile horloger à rattrapage de jeu évite tout jeu avec d'autres mobiles avec lesquels il engrène. En effet par cette réalisation il est aisé de maîtriser des faibles raideurs de ressort des seconds bras élastiquement déformables ce qui minimise la consommation d'énergie du rouage comportant ce mobile horloger tout en maintenant un faible encombrement. En fait en ajustant les caractéristiques géométriques des bras élastiques 2.3 le couple entre les deux ensembles 1 et 2 peut être réduit juste à sa valeur nécessaire pour assurer le rattrapage de jeu sans plus, de sorte que les pertes sont réduites au minimum.

La figure 10 illustre pour un mobile horloger à rattrapage de jeu de cette première forme d'exécution le couple consommé par rapport au couple disponible. Comme on le voit la consommation d'énergie en pourcentage du couple disponible en fonction de la raideur angulaire des seconds bras élastiques 2.3, reliant les deux serges dentées ne dépasse pas 10% du couple transmis pour une raideur angulaire de 400 µNm/° ce qui est faible et négligeable. En pratique on fera en sorte que la raideur angulaire des second bras élastiques 2.3 soit comprise entre 50 et 300 µNm/° de préférence environ 200 µNm/°. Ceci peut être obtenu lors de la fabrication en calculant l'épaisseur, la longueur et la largeur des seconds bras élastiques 2.3.

Avec les techniques d'usinage du silicium on obtient un très bon état de surface du mobile et notamment des dentures des deux serges 1 et 2 et une grande liberté de design notamment des dentures. Au repos il n'y a pas de préarmage des seconds bras élastiques 2.3. De plus ce mobile horloger peut être réalisé dans de très petites dimensions.

Dans cette première forme d'exécution du mobile horloger à rattrapage de jeu la première serge dentée 1 comporte le même nombre de dents que la seconde serge dentée 2 et ces dents sont de forme identique. Toutefois dans des variantes le nombre de dents de la première serge dentée 1 peut être différent de celui de la seconde serge dentée 2 de même que la forme des dents desdites serges dentées 1, 2 peut être différente.

Ce qui importe c'est qu'en fonctionnant, le mobile horloger à rattrapage de jeu étant en prise avec un engrenage, au moins une dent de cet engrenage soit en permanence pincée entre deux dents du mobile horloger à rattrapage de jeu quelle que soit la position angulaire de ce mobile horloger et l'entraxe des deux mobiles.

De préférence le nombre et la forme des dents des deux serges dentées sont identiques et le décalage angulaire de ces deux serges 1, 2 est au plus égal à un demi pas desdites dentures de ces serges 1, 2.

La figure 5 illustre une variante du mobile horloger à rattrapage de jeu de la première forme d'exécution décrite en référence aux figures 1 à 4 dans laquelle le second élément 2 comporte une seconde serge dentée 2.1 et un second moyeu 2.2. La liaison entre cette seconde serge 2.1 et le second moyeu 2.2 se fait ici à l'aide d'un second bras élastique en spirale flexible 2.6 pouvant présenter une ou plusieurs spires et dont les extrémités sont venues d'une pièce l'une avec la seconde serge 2.1 et l'autre avec le second moyeu 2.2., le second bras élastique spiral flexible permet ainsi, une fois le second moyeu 2.2 solidarisé du premier moyeu 1.3 du mobile horloger à rattrapage de jeu un déplacement angulaire de la seconde serge 2.1 par rapport à la première serge 1.1.

Dans la variante illustrée à la figure 6 le second élément 2 comporte plusieurs seconds bras élastiques spiraux flexibles 2.7 reliant la seconde serge 2.1 au second moyeu 2.2.

Dans la variante illustrée à la figure 7 le second élément 2 comporte des seconds bras élastiques flexibles, ici trois, incurvés 2.8 reliant la seconde serge 2.1 au second moyeu 2.2.

Toutes ces variantes présentent les mêmes avantages que ceux de la première forme d'exécution décrite en référence aux figures 1 à 4 du fait de la finesse et de l'élasticité des seconds bras élastiques 2.6, 2.7 et 2.8 du second élément 2 du mobile horloger à rattrapage de jeu.

Les figures 8 et 9 illustrent une seconde forme d'exécution du mobile horloger à rattrapage de jeu pratiquement identique à celui illustré aux figures 1 à 4 mais obtenus par un procédé de fabrication différent.

Dans cette forme d'exécution le mobile horloger à rattrapage de jeu est obtenu par l'usinage par gravage DRIE (deep reactive-ion etching) d'une plaque (Wafer) composite comportant une couche d'oxyde de silicium entre deux couches de silicium. Cette pastille est gravée à partir de chacune de ses faces pour former par gravage DRIE de sa première face la première serge 1.1, le premier moyeu 1.2 et les bras rigides 1.3 ainsi que la formation de fixation 1.4. Puis par gravage DRIE de sa seconde face on forme la seconde serge 2.1, le second moyeu 2.2. et les seconds bras élastiques 2.3. Les bras de butée 2.4 et les butées 2.5 sont également obtenues par cette seconde gravure.

Ensuite la couche médiane d'oxyde de silicium est éliminée partout sauf entre les deux moyeux 1.2 et 2.2 qui restent ainsi solidaires l'un de l'autre, la structure sandwich silicium- oxyde de silicium- silicium étant conservée.

Dans une variante le mobile horloger à rattrapage de jeu peut se composer d'un sandwich silicium - métal - silicium par utilisation des techniques DRIE et LIGA combinés.

Le mobile horloger à rattrapage de jeu ainsi obtenu est monobloc, réalisé à partir d'une seule plaque (wafer) composite, et présente tous les avantages énumérés, en référence à la première forme d'exécution du mobile horloger.

Il est évident que dans cette seconde forme d'exécution la forme des seconds bras élastiques 2.3 pourrait également être en forme de spirale ou incurvés comme illustré aux figures 5, 6 et 7 car ces formes ne dépendent que de la gravure de la couche supérieure de la plaque composite.

Comme on peut s'en rendre compte de ce qui précède le mobile horloger à rattrapage de jeu comporte une première serge dentée 1.1 et une seconde serge dentée 2.1 superposées, de préférence de même diamètre et présentant de préférence le même nombre de dents. La première serge dentée 1.1 est reliée à un moyeu 1.2, 2.2 du mobile par des bras rigides 1.3. La seconde serge dentée 2.1 est elle reliée au moyeu 1.2, 2.2. du mobile par des seconds bras déformables élastiquement 2.3.

Dans tous les cas le mobile est considéré comme étant monobloc car il est soit obtenu par gravage à partir des deux côtés d'une plaque sandwich silicium-oxyde de silicium - silicium soit obtenu par soudage (fusion bonding) au niveau des premier et second moyeux des éléments 1, 2, soit à partir d'une plaque composite silicium - métal - silicium usinée selon les procédés DRIE et LIGA; la pièce finale étant monobloc.

De ce qui précède et notamment des différentes formes d'exécution décrites, il faut comprendre que le terme « monobloc » utilisé dans la description et les revendications définit aussi bien un ensemble venu d'une seule pièce de fabrication qu'un ensemble obtenu par la solidarisation, par soudure, collage ou fusion bonding, de deux pièces usinées séparément. Ce qui importe pour le mobile horloger selon l'invention est qu'une fois terminé, il constitue un ensemble d'un seul tenant pouvant être manipulé facilement pour son montage dans une chaîne cinématique.

## Revendications

1. Mobile horloger à rattrapage de jeu constitué par un ensemble monobloc, c'est-à-dire en une seule pièce de fabrication ou en plusieurs pièces fabriquées séparément puis solidarisées formant ainsi un ensemble d'un seul tenant, comprenant un moyeu (1.2, 2.2), une première serge dentée (1.1) reliée de façon rigide au moyeu (1.2, 2.2); et une seconde serge dentée (2.1) reliée au moyeu (1.2, 2.2), **caractérisé par le fait que** la seconde serge est reliée au moyeu par au moins un second bras déformable élastiquement (2.3) permettant un déplacement angulaire de la seconde serge (2.1) par rapport à la première serge (1.1).

2. Mobile selon la revendication 1 **caractérisé par le fait qu'**en position de repos, les bras déformables élastiquement (2.3) n'étant pas déformés, la denture de la première serge (1.1) est angulairement décalée par rapport à la denture de la seconde serge (2.1).

3. Mobile selon la revendication 1 ou la revendication 2 **caractérisé par le fait que** le nombre de dents de la denture de la première serge (1.1) est identique au nombre de dents de la seconde serge (2.1).

4. Mobile selon la revendication 1 ou la revendication 2 **caractérisé par le fait que** le nombre de dents de la première serge (1.1) est différent du nombre de dents de la seconde serge (2.1).

5. Mobile selon l'une des revendications 1 à 4 **caractérisé par le fait que** la forme des dents de la première serge (1.1) est identique à la forme des dents de la seconde serge (2.1).

6. Mobile selon l'une des revendications 1 à 4 **caractérisé par le fait que** la forme des dents de la première serge (1.1) est différente de la forme des dents de la seconde serge (2.1).

7. Mobile selon l'une des revendications 1 à 6 **caractérisé par le fait que** le ou les seconds bras déformables élastiquement (2.3) reliant la seconde serge dentée (2.1) au moyeu (1.2, 2.2) sont rectilignes et s'étendent suivant un rayon du mobile horloger.

8. Mobile selon l'une des revendications 1 à 6 **caractérisé par le fait que** le ou les seconds bras déformables élastiquement (2.3) reliant la seconde serge dentée (2.1) au moyeu (1.2, 2.2) sont incurvés.

9. Mobile selon l'une des revendications 1 à 6 **caractérisé par le fait que** le ou les seconds bras déformables élastiquement (2.3) présentent une forme hélicoïdale d'au moins une spire.

10. Mobile selon l'une des revendications 1 à 9 **caractérisé par le fait que** le nombre de seconds bras déformables élastiquement (2.3) reliant la seconde serge (2.1) au moyeu (1.2, 2.2) est d'au moins un, de préférence égal à trois.

11. Mobile selon l'une des revendications précédentes **caractérisé par le fait que** le moyeu (1.3, 2.3) comporte au moins un bras de butée (2.4) s'étendant radialement en direction de la seconde serge (2.1), l'extrémité libre de ces bras de butée (2.4) étant située entre des butées (2.5) que comporte la tranche interne de la seconde serge (2.1).

12. Mobile selon l'une des revendications précédentes **caractérisé par le fait que** le moyeu (1.2, 2.2) comporte un dispositif de fixation par pincement (1.4) pour assembler le mobile à un axe.

13. Mobile selon l'une des revendications 1 à 11 **caractérisé par le fait que** le moyeu (1.2, 2.2) est fixé rigidement sur un axe.

14. Mobile selon l'une des revendications précédentes **caractérisé par le fait qu'**il comporte un premier élément (1) comprenant la première serge (1.1), reliée rigidement à un premier moyeu (1.2) ainsi qu'un second élément (2) comprenant la seconde serge (2.1), les seconds bras élastiquement déformables (2.3) et un second moyeu (2.2); chacun de ces éléments étant obtenu par gravage DRIE d'une plaque de silicium; et **par le fait que** le premier moyeu (1.2) est solidarisé au second moyeu (2.2) par soudage (fusion bonding).

15. Mobile selon l'une des revendications 1 à 10 **caractérisé par le fait qu'**il est obtenu par gravage DRIE d'une plaque composite comportant deux couches de silicium séparées par une couche d'oxyde de silicium puis par enlèvement partiel de la couche d'oxyde de silicium.

16. Mobile selon l'une des revendications 1 à 14 **caractérisé par le fait qu'**il est composé d'une plaque composite comportant deux couches de silicium séparées par une couche métallique.

## Patentansprüche

1. Drehteil mit Spielnachstellung für eine Uhr, bestehend aus einer einstückigen Einheit, d.h. einem einzigen Herstellungsstück oder mehreren getrennt hergestellten Stücken, die dann verbunden werden, und so eine einstückige Einheit bilden, umfassend eine Nabe (1.2, 2.2), einen ersten gezahnten Ring (1.1), der starr mit der Nabe (1.2, 2.2) verbunden ist, und einen zweiten gezahnten Ring (2.1), der mit der Nabe (1.2, 2.2) verbunden ist, **dadurch gekennzeichnet, dass** der zweite Ring mit der Nabe durch mindestens einen zweiten elastisch verformbaren Arm (2.3) verbunden ist, der eine Winkelbewegung des zweiten Rings (2.1) in Bezug zum ersten Ring (1.1) ermöglicht.

2. Drehteil nach Anspruch 1, **dadurch gekennzeichnet, dass** in Ruhestellung, in der die elastisch verformbaren Arme (2.3) nicht verformt werden, die Zahnung des ersten Rings (1.1) im Winkel in Bezug zur Zahnung des zweiten Rings (2.1) versetzt ist.

3. Drehteil nach Anspruch 1 oder 2, **dadurch gekennzeichnet, dass** die Anzahl von Zähnen der Zahnung des ersten Rings (1.1) identisch mit der Anzahl von Zähnen des zweiten Rings (2.1) ist.

4. Drehteil nach Anspruch 1 oder 2, **dadurch gekennzeichnet, dass** die Anzahl von Zähnen des ersten Rings (1.1) unterschiedlich zur Anzahl von Zähnen des zweiten Rings (2.1) ist.

5. Drehteil nach einem der Ansprüche 1 bis 4, **dadurch gekennzeichnet, dass** die Form der Zähne des ersten Rings (1.1) identisch mit der Form der Zähne des zweiten Rings (2.1) ist.

6. Drehteil nach einem der Ansprüche 1 bis 4, **dadurch gekennzeichnet, dass** die Form der Zähne des ersten Rings (1.1) unterschiedlich zur Form der Zähne des zweiten Rings (2.1) ist.

7. Drehteil nach einem der Ansprüche 1 bis 6, **dadurch gekennzeichnet, dass** der oder die zweiten elastisch verformbaren Arme (2.3), die den zweiten gezahnten Ring (2.1) mit der Nabe (1.2, 2.2) verbinden, geradlinig sind und sich entlang eines Radius des Drehteils erstrecken.

8. Drehteil nach einem der Ansprüche 1 bis 6, **dadurch gekennzeichnet, dass** der oder die zweiten elastisch verformbaren Arme (2.3), die den zweiten Ring (2.1) mit der Nabe (1.2, 2.2) verbinden, gebogen sind.

9. Drehteil nach einem der Ansprüche 1 bis 6, **dadurch gekennzeichnet, dass** der oder die zweiten elastisch verformbaren Arme (2.3) eine Spiralform mit mindestens einer Windung aufweisen.

10. Drehteil nach einem der Ansprüche 1 bis 9, **dadurch gekennzeichnet, dass** die Anzahl von zweiten elastisch verformbaren Armen (2.3), die den zweiten Ring (2.1) mit der Nabe (1.2, 2.2) verbinden, mindestens eins, vorzugsweise drei, ist.

11. Drehteil nach einem der vorhergehenden Ansprüche, **dadurch gekennzeichnet, dass** die Nabe (1.3, 2.3) mindestens einen Anschlagarm (2.4) umfasst, der sich radial in Richtung des zweiten Rings (2.1) erstreckt, wobei das freie Ende dieser Anschlagarme (2.4) zwischen Anschlägen (2.5) angeordnet ist, die der innere Abschnitt des zweiten Rings (2.1) umfasst.

12. Drehteil nach einem der vorhergehenden Ansprüche, **dadurch gekennzeichnet, dass** die Nabe (1.2, 2.2) eine Befestigungsvorrichtung durch Einklemmen (1.4) umfasst, um den Drehteil mit einer Achse zu verbinden.

13. Drehteil nach einem der Ansprüche 1 bis 11, **dadurch gekennzeichnet, dass** die Nabe (1.2, 2.2) starr auf einer Achse befestigt ist.

14. Drehteil nach einem der vorhergehenden Ansprüche, **dadurch gekennzeichnet, dass** er ein erstes Element (1), umfassend den ersten Ring (1.1), der starr mit einer ersten Nabe (1.2) verbunden ist, sowie ein zweites Element (2), umfassend den zweiten Ring (2.1), die zweiten elastisch verformbaren Elemente (2.3) und eine zweite Nabe (2.2), umfasst, wobei jedes dieser Elemente durch DRIE-Gravierung einer Siliziumplatte erhalten wird, und dadurch, dass die erste Nabe (1.2) mit der zweiten Nabe (2.2) durch Schweißen verbunden ist (fusion bonding).

15. Drehteil nach einem der Ansprüche 1 bis 10, **dadurch gekennzeichnet, dass** er durch DRIE-Gravierung einer Verbundplatte, umfassend zwei Siliziumschichten, die durch eine Siliziumoxidschicht getrennt sind, dann teilweise Abhebung der Siliziumoxidschicht erhalten wird.

16. Drehteil nach einem der Ansprüche 1 bis 14, **dadurch gekennzeichnet, dass** er aus einer Verbundplatte besteht, umfassend zwei durch eine Metallschicht getrennte Siliziumschichten.

## Claims

1. Backlash-compensating timepiece mobile formed by a monobloc assembly, i.e. in one manufactured piece or in several pieces manufactured separately and then fixedly attached together thereby forming an integral assembly, comprising a hub (1.2, 2.2), a first toothed felloe (1.1) rigidly connected to the hub (1.2, 2.2); and a second toothed felloe (2.1) connected to the hub (1.2, 2.2), **characterised in that** the second felloe is connected to the hub by at least one second elastically deformable arm (2.3) allowing angular displacement of the second felloe (2.1) with respect to the first felloe (1.1).

2. Mobile as claimed in claim 1, **characterised in that** in the rest position with the elastically deformable arms (2.3) not being deformed, the toothed arrangement of the first felloe (1.1) is angularly offset with respect to the toothed arrangement of the second felloe (2.1).

3. Mobile as claimed in claim 1 or claim 2, **characterised in that** the number of teeth in the toothed arrangement of the first felloe (1.1) is identical to the number of teeth of the second felloe (2.1).

4. Mobile as claimed in claim 1 or claim 2, **characterised in that** the number of teeth of the first felloe (1.1) is different from the number of teeth of the second felloe (2.1).

5. Mobile as claimed in any one of claims 1 to 4, **characterised in that** the shape of the teeth of the first felloe (1.1) is identical to the shape of the teeth of the second felloe (2.1).

6. Mobile as claimed in any one of claims 1 to 4, **characterised in that** the shape of the teeth of the first felloe (1.1) is different from the shape of the teeth of the second felloe (2.1).

7. Mobile as claimed in any one of claims 1 to 6, **characterised in that** the second elastically deformable arm(s) (2.3) connecting the second toothed felloe (2.1) to the hub (1.2, 2.2) is/are straight and extend(s) along a radius of the timepiece mobile.

8. Mobile as claimed in any one of claims 1 to 6, **characterised in that** the second elastically deformable arm(s) (2.3) connecting the second toothed felloe (2.1) to the hub (1.2, 2.2) is/are curved.

9. Mobile as claimed in any one of claims 1 to 6, **characterised in that** the second elastically deformable arm(s) (2.3) has/have a helicoidal shape with at least one turn.

10. Mobile as claimed in any one of claims 1 to 9, **characterised in that** the number of second elastically deformable arms (2.3) connecting the second felloe (2.1) to the hub (1.2, 2.2) is at least one, preferably is three.

11. Mobile as claimed in any one of the preceding claims, **characterised in that** the hub (1.3, 2.3) comprises at least one banking arm (2.4) extending radially in the direction of the second felloe (2.1), the free end of these banking arms (2.4) being located between the bankings (2.5) which the inner edge of the second felloe (2.1) has.

12. Mobile as claimed in any one of the preceding claims, **characterised in that** the hub (1.2, 2.2) comprises a pinch-type fixing device (1.4) to mount the mobile to a staff.

13. Mobile as claimed in any one of claims 1 to 11, **characterised in that** the hub (1.2, 2.2) is rigidly fixed to a staff.

14. Mobile as claimed in any one of the preceding claims, **characterised in that** it comprises a first element (1) comprising the first felloe (1.1), rigidly connected to a first hub (1.2), as well as a second element (2) comprising the second felloe (2.1), the second elastically deformable arms (2.3) and a second hub (2.2); each of these elements being obtained by performing deep reactive-ion etching (DRIE) on a silicon wafer; and **in that** the first hub (1.2) is fixedly attached to the second hub (2.2) by fusion bonding.

15. Mobile as claimed in any one of claims 1 to 10, **characterised in that** it is obtained by performing DRIE on a composite wafer comprising two layers of silicon separated by a layer of silicon oxide, followed by partially removing the layer of silicon oxide.

16. Mobile as claimed in any one of claims 1 to 14, **characterised in that** it is formed of a composite wafer comprising two layers of silicon separated by a metallic layer.
